# FASCICULE DE BREVET EUROPEEN

(11) **EP 2 750 157 B1**
(45) Date de publication et mention de la délivrance du brevet: **24.06.2015**
(21) Numéro de dépôt: 12306688.8
(22) Date de dépôt: 27.12.2012
(51) Int. Cl.: H01H 71/10, H01C 3/06

(54) **Disjoncteur sélectif disposé dans un boîtier de type modulaire**
Selektiver Schutzschalter in einem modularen Gehäuse
Selective circuit-breaker arranged in a modular case

(43) Date de publication de la demande: 02.07.2014
(73) Titulaire: HAGER ELECTRO SAS, 67210 Obernai (FR)
(72) Inventeur: Puh, Nikola, 67120 Duttlenheim (FR); Speich, Denis, 67310 Wasselonne (FR); Grandidier, Marc, 67600 Selestat (FR); Schwartz, Alain, 67140 Barr (FR)
(74) Mandataire: Nuss, Laurent

(56) Documents cités:
- EP-A1- 1 365 432
- DE-A1- 10 222 360
- DE-A1- 10 305 069
- DE-A1-102008 017 472

## Description

La présente invention s'applique au domaine des appareils électriques de protection de ligne, et concerne plus particulièrement les disjoncteurs sélectifs. Ce type d'appareil est disposé en amont dans la protection d'une installation qui bénéficie par ailleurs en général d'autres disjoncteurs de ligne connectés en aval du disjoncteur sélectif et dévolus à des parties de l'installation par exemple distinguées selon la nature des charges à protéger.

Le document EP1365432 décrit un disjoncteur sélectif disposé dans un boîtier isolant de type modulaire formé de deux demi-coquilles de volume en T renversé formant un premier volume d'allure parallélépipédique surmontant une semelle et surmonté d'un épaulement également d'allure parallélépipédique sensiblement centré par rapport au premier volume, deux portions respectivement gauche et droite dudit volume étant par ailleurs distinguées, définies par un plan transversal d'allure centrale, ledit disjoncteur comportant :
- des dispositifs de connexion permettant la connexion de conducteurs du circuit à protéger via des bornes amont et aval du disjoncteur entre lesquelles se développe une branche principale comprenant un actionneur thermique principal, une paire de contacts respectivement mobile principal et fixe principal et un actionneur magnétique principal apte à écarter lesdits contacts en cas de court-circuit dans le circuit à protéger et, en parallèle de ces contacts principaux,
- une branche secondaire comportant une paire de contacts respectivement mobile secondaire et fixe secondaire, un actionneur thermique secondaire et une résistance,
- une serrure mécanique actionnée, pour l'ouverture des contacts mobiles principal et secondaire, par les actionneurs thermiques principal et secondaire, et/ou par une pièce de liaison d'un produit adjacent,
- une manette de commande dépassant de la façade du boîtier opposée à la semelle, apte à réarmer la serrure et qui est rotative entre deux positions correspondant respectivement à la fermeture et à l'ouverture des contacts, et
- une chambre de coupure d'arc,
le disjoncteur comportant une pluralité de sous-ensembles distincts et autonomes disposés dans un boîtier de largeur au plus égale à 1,5 module :
- un sous-ensemble serrure,
- un sous-ensemble circuit secondaire incluant la résistance et l'actionneur thermique secondaire, et
- un sous ensemble circuit principal et coupure de l'arc.

L'idée à la base de la sélectivité est de pouvoir disposer de deux équipements de protection successifs, le disjoncteur de ligne étant supposé couper uniquement la branche dans laquelle s'est produit l'incident, alors que le disjoncteur sélectif placé en amont de toutes les lignes de l'installation ne fonctionne qu'à l'appui du disjoncteur de ligne concerné, en cas de défaillance de fonctionnement de ce dernier.

Le but de la présente invention est de proposer une architecture du disjoncteur sélectif qui puisse être appliquée facilement à deux formats possibles d'appareils répondant à deux types de raccordements distincts dans une installation. Selon la culture professionnelle du lieu de ladite installation, qui peut dépendre de règlements et normes nationales concernant les appareils électriques de protection d'installations domestiques ou simplement résulter de différences de pratiques traditionnelles, les disjoncteurs sélectifs peuvent être raccordés à l'installation soit par des conducteurs fixés aux appareils dans des dispositifs de raccordement par exemple à cage et vis prévus à cet effet, soit par clipsage de voies de courant sur des barres.

Cela a une incidence directe sur l'architecture du produit dans la mesure où les endroits où se font les raccordements diffèrent dans les boîtiers. Ainsi, la fixation de conducteurs dans des dispositifs de raccordement s'effectue au niveau des petits côtés du boîtier situés aux deux extrémités longitudinales des produits. En revanche, la fixation par clipsage sur un jeu de barres s'effectue au niveau de la semelle du produit.

Dans la nouvelle architecture proposée dans le cadre de l'invention, la distinction entre les architectures se fait uniquement au niveau du raccordement à l'installation, qui ne constitue qu'une fonction périphérique du produit, et l'organisation du reste des composants est globalement la même quelle que soit la solution de raccordement.

Le disjoncteur sélectif de l'invention est en pratique et classiquement disposé dans un boîtier isolant formé de deux demi-coquilles de volume en T renversé formant un premier volume d'allure parallélépipédique surmontant une semelle et surmonté d'un épaulement également d'allure parallélépipédique sensiblement centré par rapport au premier volume, deux portions respectivement gauche et droite dudit volume étant par ailleurs distinguées, définies par un plan transversal d'allure centrale.

Le disjoncteur sélectif comporte par ailleurs classiquement :
- des dispositifs de connexion permettant la connexion de conducteurs du circuit à protéger via des bornes amont et aval du disjoncteur entre lesquelles se développe une branche principale comprenant un actionneur thermique principal, une paire de contacts respectivement mobile principal et fixe principal et un actionneur magnétique principal apte à écarter lesdits contacts en cas de court-circuit dans le circuit à protéger et, en parallèle de ces contacts principaux,
- une branche secondaire comportant une paire de contacts respectivement mobile secondaire et fixe secondaire, un actionneur thermique secondaire et une résistance,
- une serrure mécanique actionnée, pour l'ouverture des contacts mobiles principal et secondaire, par les actionneurs thermiques principal et secondaire, et/ou par une pièce de liaison d'un appareil électrique adjacent,
- une manette de commande dépassant de la façade du boîtier opposée à la semelle, apte à réarmer la serrure et qui est rotative entre deux positions correspondant respectivement à la fermeture et à l'ouverture des contacts, et
- une chambre de coupure d'arc.

Selon l'invention, le disjoncteur sélectif comporte une pluralité de sous-ensembles distincts et autonomes disposés dans un boîtier de largeur au plus égale à 1,5 modules :
- un sous-ensemble serrure ;
- un sous-ensemble circuit principal comprenant l'actionneur magnétique principal, l'actionneur thermique principal, le contact mobile principal, le contact fixe secondaire et une tôle d'arc de la chambre de coupure d'arc ;
- un sous-ensemble coupure de l'arc comprenant un empilement de tôles déions, deux joues latérales munies chacune d'une tôle de blindage, ainsi que le contact fixe principal ;
- un sous-ensemble circuit secondaire incluant la résistance, l'actionneur thermique secondaire et le contact mobile secondaire.

En fait, dans l'invention, ces sous-ensembles sont manipulables en une seule opération car leurs différents composants sont fixés les uns aux autres de manière à faire de chacun un « super composant » individualisé et autonome. Sur un plan industriel, cette approche est avantageuse dans la mesure où elle permet la mise en oeuvre d'une automatisation complète de l'assemblage du disjoncteur. Le coût de production de l'appareil devient économiquement très avantageux, sachant au surplus que l'identité d'architecture pour les deux solutions de connexion permet leur fabrication en des chaînes de montage très peu différentes.

Dans la configuration de l'invention, le sous-ensemble serrure est placé dans l'épaulement, occupant un espace transversal inférieur ou égal à 70% de la largeur dudit épaulement. Il est de préférence assemblé entre deux flasques latéraux de fixation de ses composants, ce qui lui confère une homogénéité et le rend aisément manipulable et transportable.

Le contact fixe secondaire et l'extrémité libre de l'actionneur thermique principal du sous-ensemble circuit principal, le contact mobile du secondaire et l'actionneur thermique secondaire du sous-ensemble circuit secondaire, et un entraîneur apte à relier les actionneurs thermiques à la serrure sont également placés dans l'épaulement, dans l'espace transversal résiduel de la largeur de l'épaulement, une entretoise en matériau isolant étant interposée entre les deux espaces transversaux occupant respectivement au maximum 70% pour le sous-ensemble serrure et au minimum 30% de la largeur de l'épaulement pour ledit espace résiduel. L'actionneur thermique secondaire est plus précisément placé contre la paroi de droite de l'épaulement.

Le sous-ensemble circuit principal est quant à lui principalement disposé dans la portion gauche du premier volume.

Dans la version à dispositifs de connexion ouvrant dans les petites faces latérales du boîtier, version à raccorder au circuit par des conducteurs et non des barres, un dispositif de connexion à cage et vis est attaché par une tresse conductrice au sous-ensemble circuit principal.

Par ailleurs, le sous-ensemble de coupure d'arc est placé dans la portion droite du premier volume, occupant un espace transversal d'au maximum 70% de la largeur de ladite portion.

Dans la version à raccorder au circuit par des conducteurs, un dispositif de connexion à cage et vis est solidarisé via une borne rigide au contact fixe principal, et se rajoute par conséquent au sous-ensemble de coupure d'arc.

Enfin, la résistance du sous-ensemble circuit secondaire est placée dans l'espace transversal résiduel dans la largeur de la portion droite, une entretoise en matériau isolant étant interposée entre les deux espaces transversaux formant respectivement au maximum 70% pour le sous-ensemble de coupure d'arc et au minimum 30% de la largeur de ladite portion pour la résistance.

L'invention va à présent être décrite plus en détail, en référence aux figures annexées, pour lesquelles :
- la figure 1 est une vue en perspective du boîtier du disjoncteur sélectif de l'invention montrant un découpage virtuel de l'espace intérieur du boîtier en trois zones principales ;
- la figure 2 est une vue en perspective éclatée du disjoncteur sélectif de l'invention ;
- la figure 3 représente, en vue perspective, l'ensemble monté dans la demi-coquille formant le fond du boîtier, l'autre demi-coquille formant le couvercle n'étant pas refermée ;
- la figure 4 représente le sous-ensemble serrure ;
- la figure 5 illustre le sous-ensemble circuit principal ;
- la figure 6 représente le sous-ensemble circuit secondaire ; et
- la figure 7 montre, en perspective éclatée, le sous-ensemble de coupure d'arc pour la version du disjoncteur prévue pour être raccordée au circuit par des conducteurs et non des barres.

En référence à la figure 1, le boîtier est d'aspect modulaire, en l'occurrence et dans la plupart des cas d'épaisseur 1.5 module (26.7mm), et il se compose de deux demi-coquilles en matériau isolant assemblées, le fond (1) et le couvercle (2). Dans la version présentée, le boîtier comporte une semelle (3) prévue en l'occurrence pour pouvoir être fixée à un rail standard équipant par exemple des coffrets de distribution électrique.

Des dispositifs de raccordement sont accessibles via les petits côtés latéraux (4, 4') dotés de fenêtres (5) donnant accès à ces dispositifs de raccordement (11, 12) permettant de serrer un conducteur au contact d'une borne de l'appareil.

La façade (6) du produit comporte, dans un épaulement central (7), une manette de commande (8) basculable entre deux positions. Le boîtier du disjoncteur sélectif a sensiblement la forme d'un T renversé, le volume inférieur d'allure parallélépipédique étant surmonté dudit épaulement (7) également d'allure parallélépipédique et sensiblement centré par rapport au dit premier volume.

Celui-ci peut être découpé en deux portions (B) et (C), respectivement qualifiées de portion gauche (B) et de portion droite (C), et surmontées du volume (A) central de l'épaulement (7).

Les figures 2 et 3 montrent respectivement les différents sous-ensembles équipant le disjoncteur sélectif de l'invention par rapport aux demi-coquilles, ainsi que leur placement dans le boîtier. Ces sous-ensembles seront détaillés dans les figures suivantes 4 à 7. Le sous-ensemble serrure (9) est ainsi logé dans l'épaulement (7), c'est-à-dire dans l'espace (A) tel que défini en figure 1. La portion (B) de la figure 1 est occupée par le sous-ensemble circuit principal (10) relié via une tresse soudée (26) à une cage à vis (11) formant le dispositif de raccordement débouchant dans l'ouverture (5) du boîtier. L'autre dispositif du raccordement (12) fait partie dans cette version du sous-ensemble de coupure d'arc (13) occupant la portion (C) du boîtier. Ce sous-ensemble (13) comporte également une entretoise en matériau isolant (14), qui délimite la fonction de coupure d'arc, occupant au maximum 70% de la largeur du produit dans la portion (C), et le sous-ensemble circuit secondaire (15), ou plus précisément la résistance (16) dudit sous-ensemble circuit secondaire (15). En partie supérieure, le bilame thermique secondaire (17) et le contact mobile secondaire (18) du même sous-ensemble se développent en fait dans le volume (A) de l'épaulement (7). Ils sont alors séparés de la serrure (9) occupant également cet épaulement (7) par une autre entretoise (19) qui isole de ladite serrure (9) le contact fixe du circuit secondaire (20), ainsi que la partie supérieure du bilame principal (21), tous deux issus du sous-ensemble circuit principal (10). Un entraîneur (22) situé dans le même espace de l'épaulement (7) permet de communiquer à la serrure (9) les déplacements des bilames principal (21) et secondaire (17), en vue de la faire déclencher en cas de problème prolongé dans l'installation.

La serrure (traditionnelle) est montrée en figure 4 montée en sous-ensemble manipulable et transportable comme un seul composant. Elle fonctionne de manière traditionnelle, permettant d'une part l'ouverture des contacts principaux et secondaires lorsqu'elle est sollicitée par l'entraîneur (22) sous l'effet de la déflexion de l'un des bilames principal (21) ou secondaire (17). A l'inverse, la manipulation de la manette de commande (8) dans l'autre sens de rotation permet de réarmer le produit en refermant les contacts principaux et secondaires. Les éléments mécaniques de la serrure sont maintenus à l'aide de deux flasques latéraux (23, 23') qui maintiennent le sous-ensemble sous forme d'un composant (9) homogène et autonome.

Le sous-ensemble circuit principal (10) apparaît en figure 5, et est également prévu pour être manipulable et transportable d'un seul tenant. Il comporte la bobine magnétique (24), le bilame principal (21), le contact mobile principal (32) et la tôle d'arc (25) se développant vers la chambre de coupure d'arc, et par conséquent vers la portion (C) du boîtier. Ce sous-ensemble (10) comporte également le dispositif de raccordement (11) à cage et vis (voir en figure 3), fixé au reste par la tresse (26). Il occupe, comme mentionné auparavant, la portion (B) du boîtier, avec des excroissances se développant vers les portions (A) et (C), plus précisément la partie supérieure du bilame (21) et le contact fixe secondaire (20) pour ce qui concerne la portion (A), c'est-à-dire l'épaulement (7), et la tôle d'arc (25) pour ce qui concerne la portion (C).

Cette portion (C) est divisée en deux sous-espaces adjacents par l'entretoise (14) (voir en figures 2 et 7), cette entretoise (14) n'est pas centrée dans la largeur du boîtier, elle réserve au maximum 70% de la portion (C), dans sa dimension transversale, au sous-ensemble de coupure d'arc apparaissant en figure (7), alors que les 30% restants au minimum sont principalement occupés par la résistance (16) de la figure 6. Celle-ci est surmontée du bilame du circuit secondaire (17) et du contact mobile secondaire (18) qui lui est relié via une tresse (26'). Ces derniers composants sont placés dans les 30% résiduels prévus par le positionnement de l'entretoise (19) dans la largeur de l'épaulement (7).

Le sous-ensemble de coupure d'arc (13) montré en figure 7 en version éclatée forme également, lorsqu'il est monté, un sous-ensemble manipulable et transportable comme un unique composant, de la même manière que les autres sous-ensembles : circuit secondaire (15) de la figure 6, circuit principal (10) de la figure 5 et serrure (9) de la figure 4. Il est composé à titre principal d'un empilement de tôles déions (27), du contact fixe principal (28) relié via une borne (29) rigide au dispositif de raccordement (12) à cage et vis, de deux joues (30) limitant latéralement l'espace de déplacement de l'arc électrique en direction de l'empilement (27), lesdites joues (30) étant chacune munie d'une tôle de blindage (31).

L'ensemble du disjoncteur de l'invention, une fois monté, est visible en figure 3, avant fixation du couvercle (2) pour obtenir le produit fini tel qu'apparaissant en figure 1.

La conception par blocs fonctionnels homogènes et autonomes, constituant chacun un seul composant à monter, rend l'industrialisation du produit très aisée et en même temps flexible, tant en termes de montage qu'en termes de contrôle.

Le changement d'architecture imputable à l'invention permet une réduction de l'ordre de 20% du nombre de composants par rapport aux disjoncteurs sélectifs de l'art antérieur.

## Revendications

1. Disjoncteur sélectif disposé dans un boîtier isolant de type modulaire formé de deux demi-coquilles (1, 2) de volume en T renversé formant un premier volume d'allure parallélépipédique surmontant une semelle (3) et surmonté d'un épaulement (7) également d'allure parallélépipédique sensiblement centré par rapport au premier volume, deux portions (B, C) respectivement gauche et droite dudit volume étant par ailleurs distinguées, définies par un plan transversal d'allure centrale, ledit disjoncteur comportant :
- des dispositifs de connexion (11, 12) permettant la connexion de conducteurs du circuit à protéger via des bornes amont et aval du disjoncteur entre lesquelles se développe une branche principale comprenant un actionneur thermique principal (21), une paire de contacts respectivement mobile principal (32) et fixe principal (28) et un actionneur magnétique (24) principal apte à écarter lesdits contacts (32, 28) en cas de court-circuit dans le circuit à protéger et, en parallèle de ces contacts principaux (32, 28),
- une branche secondaire comportant une paire de contacts respectivement mobile secondaire (18) et fixe secondaire (20), un actionneur thermique secondaire (17) et une résistance (16),
- une serrure mécanique actionnée, pour l'ouverture des contacts mobiles principal (32) et secondaire (18), par les actionneurs thermiques principal (21) et secondaire (17), et/ou par une pièce de liaison d'un produit adjacent,
- une manette de commande (8) dépassant de la façade (6) du boîtier opposée à la semelle (3), apte à réarmer la serrure (9) et qui est rotative entre deux positions correspondant respectivement à la fermeture et à l'ouverture des contacts (32, 28 ; 18, 20), et
- une chambre de coupure d'arc (13), le disjoncteur comportant une pluralité de sous-ensembles distincts et autonomes disposés dans un boîtier de largeur au plus égale à 1,5 module :
- un sous-ensemble serrure (9) ;
- un sous-ensemble circuit principal (10) comprenant l'actionneur magnétique principal (24), l'actionneur thermique principal (21), le contact mobile principal (32), le contact fixe secondaire (20) et une tôle d'arc (25) de la chambre de coupure d'arc ;
- un sous-ensemble coupure de l'arc (13) comprenant un empilement de tôles déions (27), deux joues latérales (30) munies chacune d'une tôle de blindage (31), ainsi que le contact fixe principal (28) ;
- un sous-ensemble circuit secondaire (15) incluant la résistance (16), l'actionneur thermique secondaire (17) et le contact mobile secondaire (18).

2. Disjoncteur sélectif selon la revendication précédente, **caractérisé en ce que** le sous-ensemble serrure (9) est placé dans l'épaulement (7), occupant un espace transversal inférieur ou égal à 70% de la largeur dudit épaulement (7).

3. Disjoncteur sélectif selon la revendication précédente, **caractérisé en ce que** le sous-ensemble serrure (9) est assemblé entre deux flasques latéraux (23, 23') de fixation de ses composants.

4. Disjoncteur sélectif selon l'une des revendications 2 et 3, **caractérisé en ce que** le contact fixe secondaire (20) et l'extrémité libre de l'actionneur thermique principal (21) du sous-ensemble circuit principal (10), le contact mobile secondaire (18) et l'actionneur thermique secondaire (17) du sous-ensemble circuit secondaire (15), et un entraîneur (22) apte à relier les actionneurs thermiques (21, 17) à la serrure (9) sont placés dans l'épaulement (7), dans l'espace transversal résiduel de la largeur de l'épaulement (7), une entretoise (19) en matériau isolant étant interposée entre les deux espaces transversaux occupant respectivement au maximum 70% pour le sous-ensemble serrure (9) et au minimum 30% de la largeur de l'épaulement (7) pour ledit espace résiduel.

5. Disjoncteur sélectif selon la revendication précédente, **caractérisé en ce que** l'actionneur thermique secondaire (17) est placé contre la paroi de droite de l'épaulement (7).

6. Disjoncteur sélectif selon l'une des revendications précédentes, **caractérisé en ce que** le sous-ensemble circuit principal (10) est principalement disposé dans la portion gauche (B) du premier volume.

7. Disjoncteur sélectif selon la revendication précédente, **caractérisé en ce qu'**un dispositif de connexion à cage et vis (11) est attaché par une tresse conductrice (26) au sous-ensemble circuit principal (10).

8. Disjoncteur sélectif selon l'une des revendications précédentes, **caractérisé en ce que** le sous-ensemble de coupure d'arc (13) est placé dans la portion droite (C) du premier volume, occupant un espace transversal d'au maximum 70% de la largeur de ladite portion (C).

9. Disjoncteur sélectif selon la revendication précédente, **caractérisé en ce que** le sous-ensemble de coupure d'arc (13) comporte un dispositif de connexion à cage et vis (12) solidarisé via une borne rigide (29) au contact fixe principal (28).

10. Disjoncteur sélectif selon l'une des revendications 8 et 9, **caractérisé en ce que** la résistance (16) du sous-ensemble circuit secondaire (15) est placée dans l'espace transversal résiduel dans la largeur de la portion droite (C), une entretoise (14) en matériau isolant étant interposée entre les deux espaces transversaux formant respectivement au maximum 70% pour le sous-ensemble de coupure d'arc (13) et au minimum 30% de la largeur de ladite portion (C) pour la résistance (16).

## Patentansprüche

1. Selektiver Sicherungsschalter, angeordnet in einem nicht leitenden Gehäuse des modularen Typs, welches aus zwei Halbschalen (1, 2) mit einem Raum in Form eines umgedrehten T gebildet ist und einen ersten parallelepipedförmigen Raum bildet, der eine Sohle (3) überragt sowie von einem parallelepipedförmigen Ansatz (7) überragt wird, der im Wesentlichen mittig bezüglich des ersten Raums angeordnet ist, wobei außerdem zwei Bereiche (B, C), die durch eine mittigen Querebene bestimmt sind, rechts bzw. links des Raums unterschieden werden, wobei der Sicherungsschalter umfasst:
- Verbindungsmittel (11, 12), die den Anschluss von Leitungen des zu schützenden Stromkreises über Anschlüsse vor und hinter dem Sicherungsschalter ermöglichen und zwischen welchen ein Hauptzweig ausgebildet ist, der einen thermischen Hauptbetätiger (21), ein Paar jeweils mit einem beweglichen Hauptkontakt (32) und festen Hauptkontakt (28) und einen magnetischen Hauptbetätiger (24) parallel zu diesen Hauptkontakten (32, 28) umfasst, wobei der magnetische Hauptbetätiger (24) ausgelegt ist, die Kontakte (32, 28) im Falle eines Kurzschlusses in dem zu schützenden Stromkreis zu entfernen,
- einen sekundären Zweig, der ein Paar jeweils mit einem beweglichen Sekundärkontakt (18) und festen Sekundärkontakt (20), einen thermischen Sekundärbetätiger (17) und einen Widerstand (16) umfasst,
- einen mechanischen Verschluss zum Öffnen des beweglichen Hauptkontakts (32) und des beweglichen Sekundärkontakts (18), der durch den thermischen Hauptbetätiger (21) und den thermischen Sekundärbetätiger (17) und/oder durch ein Verbindungsstück eines benachbarten Produkts betätigt wird,
- einen Steuerhebel (8), der sich über die zu der Sohle (3) entgegengesetzte Vorderseite (6) des Gehäuses erstreckt und ausgelegt ist, um den Verschluss (9) wieder zu spannen, und welcher zwischen zwei Positionen, die einem Öffnen oder Schließen der Kontakte (32, 28; 18, 20) entsprechen, drehbar ist, und
- eine Lichtbogenlöschkammer (13),
wobei der Sicherungsschalter eine Vielzahl von verschiedenen, unabhängig voneinander angeordneten Untereinheiten umfasst, die in einem Gehäuse mit einer Breite von höchstens 1,5 Modulen angeordnet sind:
- eine Verschlussuntereinheit (9);
- eine Hauptstromkreisuntereinheit (10), umfassend den magnetischen Hauptbetätiger (24), den thermischen Hauptbetätiger (21), den beweglichen Hauptkontakt (32), den festen Sekundärkontakt (20) und ein Lichtbogenblech (25) der Lichtbogenlöschkammer;
- eine Lichtbogenlöschuntereinheit (13), umfassend einen Stapel von entionisierten Blechen (27), zwei seitliche Wangen (30), die jeweils mit einem Abschirmblech (31) versehen sind, ebenso wie den festen Hauptkontakt (28);
- eine Sekundärstromkreisuntereinheit (15), umfassend den Widerstand (16), den thermischen Sekundärbetätiger (17) und den beweglichen Sekundärkontakt (18).

2. Sicherungsschalter nach dem vorhergehenden Anspruch, **dadurch gekennzeichnet, dass** die Verschlussuntereinheit (9) in dem Ansatz (7) angeordnet ist und einen Querraum einnimmt, der kleiner oder gleich 70 % der Breite des Ansatzes (7) ist.

3. Sicherungsschalter nach dem vorhergehenden Anspruch, **dadurch gekennzeichnet, dass** die Verschlussuntereinheit (9) zwischen zwei seitlichen Flanschen (23, 23') zur Befestigung ihrer Komponenten angeordnet ist.

4. Sicherungsschalter nach einem der Ansprüche 2 und 3, **dadurch gekennzeichnet, dass** der feste Sekundärkontakt (20) und das freie Ende des thermischen Hauptbetätigers (21) der Hauptstromkreisuntereinheit (10), der bewegliche Sekundärkontakt (18) und der thermische Sekundärbetätiger (17) der sekundären Stromkreisuntereinheit (15) und ein Mitnehmer (22), der ausgelegt ist, um die thermischen Betätiger (21, 17) mit dem Verschluss (9) zu verbinden, in dem Ansatz (7) im verbleibenden Querraum der Breite des Ansatzes (7) angeordnet sind, wobei ein Abstandshalter (19) aus einem isolierenden Material zwischen den beiden Querräumen angeordnet ist, wobei die Querräume für die Verschlussuntereinheit (9) maximal 70 % und für den übrigen Raum mindestens 30 % der Breite des Ansatzes (7) einnehmen.

5. Sicherungsschalter nach dem vorhergehenden Anspruch, **dadurch gekennzeichnet, dass** der thermische Sekundärbetätiger (17) an der rechten Wand des Ansatzes (7) angeordnet ist.

6. Sicherungsschalter nach einem der vorhergehenden Ansprüche, **dadurch gekennzeichnet, dass** die Hauptstromkreisuntereinheit (10) im Wesentlichen im linken Abschnitt (B) des ersten Raums angeordnet ist.

7. Sicherungsschalter nach dem vorhergehenden Anspruch, **dadurch gekennzeichnet, dass** ein Verbindungsmittel mit Käfig und Schraube (11) über eine Leitungslitze (26) mit der Hauptschaltkreisuntereinheit (10) verbunden ist.

8. Sicherungsschalter nach einem der vorhergehenden Ansprüche, **dadurch gekennzeichnet, dass** die Lichtbogenlöschuntereinheit (13) im rechten Abschnitt (C) des ersten Raums angeordnet ist und hierbei einen Querraum von maximal 70 % der Breite des Abschnitts (C) einnimmt.

9. Sicherungsschalter nach dem vorhergehenden Anspruch, **dadurch gekennzeichnet, dass** die Lichtbogenlöschuntereinheit (13) eine Verbindungsvorrichtung mit Käfig und Schraube (12) umfasst, die über einen festen Anschluss (29) an dem festen Hauptkontakt (28) befestigt ist.

10. Sicherungsschalter nach einem der Ansprüche 8 und 9, **dadurch gekennzeichnet, dass** der Widerstand (16) der sekundären Stromkreisuntereinheit (15) in dem verbleibenden Querraum in der Breite des rechten Abschnitts (10) angeordnet ist, wobei ein Abstandshalter (14) aus einem isolierenden Material zwischen den zwei Querräumen angeordnet ist, so dass für die Lichtbogenlöschuntereinheit (13) maximal 70 % der Breite und für den Widerstand (16) mindestens 30 % der Breite des Abschnitts (C) verbleiben.

## Claims

1. Selective circuit breaker arranged in an insulating case of modular type formed by two half-shells (1, 2) of inverted T-shaped volume forming a first volume of parallelepipedal shape surmounting a base (3) and surmounted by a shoulder (7) also of parallelepipedal shape, substantially centred with respect to the first volume, two portions (B, C), respectively left and right, of the said volume being furthermore distinct and defined by a transverse plane of central appearance, the said circuit breaker comprising:
- connection devices (11, 12) for connecting conductors of the circuit to be protected via upstream and downstream terminals of the circuit breaker, between which is formed a main branch comprising a main thermal actuator (21), a pair of contacts, respectively main mobile (32) and main fixed (28) and a main magnetic actuator (24), capable of moving the said contacts (32, 28) apart in the event of a short circuit in the circuit to be protected and in parallel with these main contacts (32, 38),
- a secondary branch comprising a pair of contacts, respectively secondary mobile (18) and secondary fixed (20), a secondary thermal actuator (17) and a resistor (16),
- a mechanical lock actuated by the main (21) and secondary (17) thermal actuators, and/or by a connecting piece of an adjacent product, in order to open the main (32) and secondary (18) mobile contacts,
- a control lever (8) extending beyond the front (6) of the case opposed to the base (3), capable of rearming the lock (9) and rotatable between two positions corresponding respectively to closure and opening of the contacts (32, 28; 18, 20), and
- an arc cut-off chamber (13),
the circuit breaker comprising a plurality of distinct and autonomous subassemblies arranged in a case with a width of at most equal to 1.5 times the module:
- a locking subassembly (9);
- a main circuit subassembly (10) comprising the main magnetic actuator (24), the main thermal actuator (21), the main mobile contact (32), the secondary fixed contact (20) and an arc plate (25) of the arc cut-off chamber;
- an arc cut-off subassembly (13) comprising a stack of ion plates (27), two lateral cheeks (30) each provided with a screening plate (31), as well as the main fixed contact (28);
- a secondary circuit subassembly (15) including the resistor (16), the secondary thermal actuator (17) and the secondary mobile contact (18).

2. Selective circuit breaker according to the preceding claim, **characterized in that** the locking subassembly (9) is placed in the shoulder (7), occupying a transverse space less than or equal to 70% of the width of the said shoulder (7).

3. Selective circuit breaker according to the preceding claim, **characterized in that** the locking subassembly (9) is assembled between two lateral flanges (23, 23') for fixing its components.

4. Selective circuit breaker according to one of Claims 2 and 3, **characterized in that** the secondary fixed contact (20) and the free end of the main thermal actuator (21) of the main circuit subassembly (10), the secondary mobile contact (18) and the secondary thermal actuator (17) of the secondary circuit subassembly (15) and a driver (22) capable of connecting the thermal actuators (21, 17) to the lock (9) are placed in the shoulder (7), in the residual transverse space of the width of the shoulder (7), a spacer (19) made of insulating material being interposed between the two transverse spaces respectively occupying at most 70% for the locking subassembly (9) and at least 300 % of the width of the shoulder (7) for the said residual space.

5. Selective circuit breaker according to the preceding claim, **characterized in that** the secondary thermal actuator (17) is placed against the right-hand wall of the shoulder (7).

6. Selective circuit breaker according to one of the preceding claims, **characterized in that** the main circuit subassembly (10) is principally arranged in the left-hand portion (B) of the first volume.

7. Selective circuit breaker according to the preceding claim, **characterized in that** a connection device with a cage and screw (11) is attached by a conductive braid (26) to the main circuit subassembly (10).

8. Selective circuit breaker according to one of the preceding claims, **characterized in that** the arc cut-off subassembly (13) is placed in the right-hand portion (C) of the first volume, occupying a transverse space of at most 70% of the width of the said portion (C).

9. Selective circuit breaker according to the preceding claim, **characterized in that** the arc cut-off subassembly (13) comprises a connection device with a cage and screw (12) secured by means of a rigid connector (29) to the main fixed contact (28).

10. Selective circuit breaker according to one of Claims 8 and 9, **characterized in that** the resistor (16) of the secondary circuit subassembly (15) is placed in the residual transverse space in the width of the right-hand portion (C), a spacer (14) made of insulating material being interposed between the two transverse spaces forming respectively at most 70% for the arc cut-off subassembly (13) and at least 30% of the width of the said portion (C) for the resistor (16) .
